# EUROPÄISCHE PATENTSCHRIFT

(11) **EP 1 252 426 B1**
(45) Veröffentlichungstag und Bekanntmachung des Hinweises auf die Patenterteilung: **06.04.2005**
(21) Anmeldenummer: 01909461.4
(22) Anmeldetag: 13.01.2001
(51) Int. Cl.: F02D 41/00

(54) **VENTIL ZUM STEUERN VON FLÜSSIGKEITEN**
VALVE FOR THE CONTROL OF FLUIDS
SOUPAPE POUR COMMANDER LE PASSAGE DE LIQUIDES

(30) Priorität: 22.01.2000 DE 10002722
(43) Veröffentlichungstag der Anmeldung: 30.10.2002
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2001/000121
(87) Internationale Veröffentlichungsnummer: WO 2001/053681

(56) Entgegenhaltungen:
- DE-A- 10 030 119
- DE-A- 19 729 844
- DE-A- 19 803 910
- DE-A- 19 958 872

## Beschreibung

### Stand der Technik

Die Erfindung betrifft ein Ventil zum Steuern von Flüssigkeiten gemäß der Gattung des Patentanspruches 1.

In der EP 0 477 400 A1 ist ein heute übliches Ventil beschrieben. Dort ist in einer Stufenbohrung des Ventilgehäuses ein Betätigungskolben des Ventilgliedes in einem Teil der Stufenbohrung mit kleinem Durchmesser verschiebbar angeordnet. Ein durch einen Piezoaktor bewegbarer größerer Kolben ist in einem Teil der Stufenbohrung mit größerem Durchmesser angeordnet. Zwischen den beiden Kolben ist ein mit einem Druckmedium gefüllter hydraulischer Druckraum ausgebildet, so daß eine hydraulische Übersetzung einer Bewegung des Piezoaktors erfolgt. Das heißt, wenn der größere Kolben durch den Piezoaktor um eine bestimmte Wegstrecke bewegt wird, macht der Betätigungskolben des Ventilgliedes einen um das Übersetzungverhältnis der Kolbendurchmesser vergrößerten Hub, da der Kolben des Piezoaktors eine größere Fläche als der Betätigungskolben des Ventilgliedes aufweist. Dabei liegen das Ventilglied, der Betätigungskolben des Ventilgliedes, der durch den Piezoaktor bewegte Kolben und der Piezoaktor auf einer gemeinsamen Achse hintereinander.

Ferner ist aus der Druckschrift US 5,738,071 ein hydraulisch betätigter Kraftstoffinjektor mit einem Injektorgehäuse bekannt, welcher einen Hydraulikfluideinlaß sowie eine Nadel-Steuerkammer aufweist. Eine hydraulische Einheit innerhalb des Injektors führt Kraftstoff dem Injektorgehäuse unter Druck zu. Die Hydraulikeinheit umfaßt ein elektromagnetisch betätigtes Steuerventil für das Hydraulikfluid und kann den Hydraulikfluideinlaß öffnen und schließen. Ein Nadelventilelement umfaßt eine dem Druck der Nadel-Steuerkammer ausgesetzte hydraulische Schließfläche. Zusätzlich ist ein den Elektromagneten einsetzendes Nadelsteuerventil vorgesehen, welches im Injektorgehäuse montiert ist und die Nadel-Steuerkammer mit einer Hochdruckfluidquelle verbindet bzw. davon absperren kann. Hierbei ermöglicht das langsame Ansprechverhalten des Hydraulikfluid-Steuerventils eine direkte Steuerung des schnell ansprechenden Nadelventils durch den einzig eingesetzten schnellwirkenden Elektromagneten.

Schließlich ist aus dem Hause Bosch ein Injektor bekannt, der mit einem Servo-3/2-Sitz-Schieber-Ventil ausgerüstet ist.

Bei diesen bekannten Systemen hat es sich als nachteilig herausgestellt, daß die Schieber eine sehr kurze Überdeckung aufweisen, so daß sie für PKW-Anwendungen mit Ventilhüben um ca. 0,3mm ungeeignet sind. Anstelle der bei diesen Systemen verwendeten Sitz-Schieber-Ventilen könnten zwar bekannte Doppelsitzventile die Problematik der kurzen Überdeckung in Verbindung mit Ventilhüben um ca. 0,3mm überwinden, jedoch sind die bekannten Doppelsitzventile nicht in der Praxis einsetzbar, da durch den nötigen Kraftausgleich zwei Sitze zu zwei Führungen in zumindest einem zweigeteilten Gehäuse führen würden.

### Vorteile der Erfindung

Das erfindungsgemäße Ventil mit den kennzeichnenden Merkmalen des Patentanspruches 1 hat demgegenüber den Vorteil, daß anstelle der bekannten 3/2-Sitz-Schieber-Ventile ein 3/2-Doppelsitz-Ventil einsetzbar ist, wobei die Sitze und Führungen nicht zueinander laufen müssen. Zusätzlich ist durch das Vorsehen des zweiten Sitzes eine harte Abdichtung gegenüber einem Schieber bei kleinem Hub möglich.

In einer besonders vorteilhaften Ausgestaltungsform ist der erste Ventilkörper mit einer Pfanne ausgebildet, in die der zweite Ventilkörper eingreifen kann. Hierdurch wird in konstruktiv einfacher Form ein dichtes Zusammenwirken zwischen den beiden Ventilkörpern gewährleistet.

Vorteilhafterweise ist der zweite Ventilkörper im wesentlichen als Kugel ausgebildet, welche in die Pfanne des ersten Ventilkörpers dichtend eingreifen kann.

Hierbei ist bevorzugt die Kugel mit einem zylindrischen Fortsatz ausgebildet, welcher die Führung des zweiten Ventilkörpers übernimmt. Führungen von zylindrischen Elementen sind sowohl bei niedrigen als auch hohen Drücken einfach erzielbar, und es kann auf bekannte, im Handel gängige Konstruktionen zurückgegriffen werden.

Vorteilhaft ist der zylindrische Fortsatz an seinem der Kugel abgewandten Endbereich mit einem Ring ausgebildet.

In einer besonders vorteilhaften Ausgestaltungsform des erfindungsgemäßen Ventils zum Steuern von Flüssigkeiten greift ein Spannelement derart am Ring an, daß die Kugel in die Pfanne für einen dichten Eingriff gepreßt wird. Hierdurch wirken der erste und zweite Ventilkörper als eine Einheit und können in einem einstückigen Gehäuse eingesetzt werden. Zudem sind die Führung des ersten Ventilkörpers und die Führung des zweiten Ventilkörpers voneinander getrennt, und es ist nicht erforderlich, daß die beiden Führungen zueinander verlaufen.

### Zeichnung

In der Zeichnung ist ein Ausführungsbeispiel der Erfindung dargestellt. Das Ausführungsbeispiel wird in der nachfolgenden Beschreibung näher erläutert. Die beigefügte Figur zeigt schematisch eine Ansicht eines Kraftstoffeinspritzventils gemäß einem Ausführungsbeispiel der Erfindung.

### Beschreibung des Ausführungsbeispieles

In dem in Figur 1 dargestellten Ausführungsbeispiel findet das erfindungsgemäße Ventil Anwendung in einem Kraftstoffeinspritzsystem, bei dem die Einspritzpumpe und die Einspritzdüse eine Einheit bilden (sogenannte Pumpe-Düse-Einheit (PDE)). In Figur 1 wurden jedoch die bekannten Bauteile des Kraftstoffeinspritzsystems weggelassen. Insofern ist Figur 1 lediglich auf die erfindungsgemäße Neuerung fokusiert.

Das Einspritzventil 1 besteht aus einer nicht dargestellten dezentralen Pumpeneinheit und einer nicht dargestellten Steuereinheit. Hierbei umfaßt die Steuereinheit einen in einem nicht dargestellten Gehäuse angeordneten nicht dargestellten Piezoaktor mit einem Kolben 2, der mittels hydraulischer Übersetzung 3 ein Steuerventil 4 ansteuert.

Das Steuerventil 4 besteht aus einem ersten Körper 5, welcher an seinem in der beigefügten Figur unteren Ende eine sogenannte Pfanne 6 aufweist. An diese Pfanne 6 schließt sich in der beigefügten Figur der zweite Ventilkörper 7 an. Der zweite Ventilkörper besteht aus einer Kugel 8, die in die Pfanne 6 dicht eingreift, sowie einem zylindrischen Fortsatz 9.

Der zylindrische Fortsatz 9 ist hierbei separat vom ersten Ventilkörper 5 geführt und weist an seinem in der beigefügten Figur unteren Endbereich einen am äußeren Umfang des zylindrischen Fortsatzes 9 ausgebildeten Ring 10 auf. An dem Ring 10 greift eine Feder 11 an, welche den Ring 10 und damit den zweiten Ventilkörper 7 mit der Kugel 8 gegen die Pfanne 6 des ersten Ventilkörpers 5 preßt.

Schließlich ist das Steuerventil 4 mit einem ersten Sitz 12 , und einem zweiten Sitz 13 ausgebildet, mit welchen jeweils der erste Ventilkörper 5 bzw. der zweite Ventilkörper 7 in Anlage gelangen.

### Wirkungsweise

Im folgenden wird die Funktionsweise des erfindungsgemäßen Ventils 1 beschrieben. Wird aufgrund eines nicht dargestellten Piezoaktors bei Bestromung des Piezoaktors Druck auf den Kolben 2 ausgeübt, wird dieser Druck mittels des hydraulischen Übersetzers 3 entsprechend einem vorgegebenen Übersetzungsverhältnis auf den ersten Ventilkörper 5 übertragen. Hierbei ist der erste Ventilkörper aufgrund der Kombination aus Feder 11 und zweitem Ventilkörper 7 im Ruhezustand bzw. unbestromten Zustand des Ventils 1 in den ersten Sitz 12 des Steuerventils 4 vorgespannt. Daher wird, wenn der vom hydraulischen Übersetzer 3 weitergegebene Druck die Druckkraft der Feder 11 übersteigt, der erste und zweite Ventilkörper 5, 7 in der Darstellung der beigefügten Figur nach unten bewegt bis die Kugel 8 des zweiten Ventilkörpers 7 in Anlage mit dem zweiten Ventil 13 gelangt. Gleichzeitig kann Kraftstoff vom Zulauf Z durch das Steuerventil 4 zur nicht dargestellten Düse mittels des Ablaufes A strömen.

Wird nunmehr die Bestromung des nicht dargestellten Piezoaktors unterbrochen, werden sowohl der zweite als auch erste Ventilkörper 5, 7 durch die Feder 11 in der Darstellung gemäß der beigefügten Figur nach oben gedrückt, bis der erste Ventilkörper 5 mit dem ersten Ventilsitz 12 in Eingriff gelangt. Hierdurch wird der Kraftstoffzulauf Z zum Ablauf A unterbrochen und andererseits der Lecköl-Ablauf LA geöffnet, so daß sich der im Steuerventil 4 befindliche Druck durch den Lecköl-Ablauf LA entspannen kann.

Es ist anzumerken, daß die Kugel 8 des zweiten Ventilkörpers 6 maximal einen Hub H bei Ansteuerung des Steuerventils 5 bzw. Deaktivierung des Steuerventils 5 durchlaufen kann. Hierbei ist der Hub in einer Größenordnung von ca. 0,3mm dimensioniert.

Obgleich bei obiger Beschreibung eines Ausführungsbeispieles die zusammenwirkenden Ventilkörper 5, 7 jeweils eine Pfanne 6 bzw. eine Kugel 8 für ein adäquates Zusammenwirken umfassen, sind natürlich auch andere aufeinander abgestimmte geometrische Formen als die Pfanne 6 und die Kugel 8 denkbar.

Die vorliegenden Erfindung kann selbstverständlich auch bei anders ausgestalteten Ventilen mit hydraulischen aber auch mechanischen Übersetzern verwendet werden.

Die vorhergehende Beschreibung des Ausführungsbeispieles gemäß der vorliegenden Erfindung dient nur zu illustrativen Zwecken und nicht zur Beschränkung der Erfindung. Im Rahmen der Erfindung sind verschiedene Änderungen und Modifikationen möglich.

## Patentansprüche

1. Ventil zum Steuern von Flüssigkeiten mit einem über einen Übersetzer (3) betätigbaren Ventilglied (4), wobei der Übersetzer (3) durch den Hub eines Piezoaktors gesteuert wird, **dadurch gekennzeichnet, daß** das Ventilglied (4) ein Doppelsitzventil aufweist, in welchem zwei getrennte Ventilkörper (5, 7) geführt sind.

2. Ventil zum Steuern von Flüssigkeiten nach Anspruch 1, **dadurch gekennzeichnet, daß** der erste Ventilkörper (5) mit einer Pfanne (6) ausgebildet ist, in die der zweite Ventilkörper (7) eingreifen kann.

3. Ventil zum Steuern von Flüssigkeiten nach Anspruch 1 oder 2, **dadurch gekennzeichnet, daß** der zweite Ventilkörper (7) im wesentlichen als Kugel (8) ausgebildet ist.

4. Ventil zum Steuern von Flüssigkeiten nach Anspruch 3, **dadurch gekennzeichnet, daß** die Kugel (8) mit einem zylindrischen Fortsatz (9) ausgebildet ist.

5. Ventil zum Steuern von Flüssigkeiten nach Anspruch 4, **dadurch gekennzeichnet, daß** der zylindrische Fortsatz (9) an seinem der Kugel abgewandten Endbereich mit einem Ring (10) ausgebildet ist.

6. Ventil zum Steuern von Flüssigkeiten nach Anspruch 5, **dadurch gekennzeichnet, daß** ein Spannelement (11) derart am Ring (10) angreift, daß die Kugel (8) in die Pfanne (6) für einen dichten Eingriff vorgespannt ist.

## Claims

1. Valve for controlling fluids having a valve element (4) which can be activated by a transmission element (3), the transmission element (3) being controlled by the stroke of a piezoactuator, **characterized in that** the valve element (4) has a double seat valve in which two separate valve bodies (5, 7) are guided.

2. Valve for controlling fluids according to Claim 1, **characterized in that** the first valve body (5) is embodied with a cup (6) in which the second valve body (7) can engage.

3. Valve for controlling fluids according to Claim 1 or 2, **characterized in that** the second valve body (7) is essentially embodied as a ball (8).

4. Valve for controlling fluids according to Claim 3, **characterized in that** the ball (8) is formed with a cylindrical projection (9).

5. Valve for controlling fluids according to Claim 4, **characterized in that** the cylindrical projection (9) is formed with a ring (10) on its end region facing away from the ball.

6. Valve for controlling fluids according to Claim 5, **characterized in that** a clamping element (11) engages on the ring (10) in such a way that the ball (8) is prestressed into the cup (6) in order to bring about a seal-forming engagement.

## Revendications

1. Soupape de commande de liquide comprenant un organe de soupape (4) actionné par un démultiplicateur (3) commandé par la course d'un actionneur piézo-électrique,
**caractérisée en ce que**
l'organe de soupape (4) comporte une soupape à double siège sur lequel sont amenés deux corps de soupape (5, 7) séparés.

2. Soupape de commande de liquide selon la revendication 1,
**caractérisée en ce que**
le premier corps de soupape (5) comporte un coussinet (6) dans lequel le second corps de soupape (7) peut venir en prise.

3. Soupape de commande de liquide selon la revendication 1 ou 2,
**caractérisée en ce que**
le second corps de soupape (7) est constitué essentiellement sous la forme d'une bille (8).

4. Soupape de commande de liquide selon la revendication 3,
**caractérisée en ce que**
la bille (8) est constituée avec un appendice cylindrique (9).

5. Soupape de commande de liquide selon la revendication 4,
**caractérisée en ce que**
l'appendice cylindrique (9), à son extrémité éloignée de la bille, est constitué avec un anneau (10).

6. Soupape de commande de liquide selon la revendication 5,
**caractérisée en ce qu'**
un élément de contrainte (11) agit sur l'anneau (10) de manière que la bille (8) est précontrainte dans le coussinet (6) pour assurer une prise étanche.
